# EUROPÄISCHE PATENTSCHRIFT

(11) **EP 0 236 589 B1**
(45) Veröffentlichungstag und Bekanntmachung des Hinweises auf die Patenterteilung: **01.04.1992**
(21) Anmeldenummer: 86201892.6
(22) Anmeldetag: 29.10.1986
(51) Int. Cl.: B21J 7/14

(54) **Hydraulisch angetriebene Schmiedemaschine**
Hydraulic forging machine
Machine de forgeage hydraulique

(30) Priorität: 08.03.1986 DE 3607737
(43) Veröffentlichungstag der Anmeldung: 16.09.1987
(73) Patentinhaber: Pahnke Engineering GmbH & Co. KG, 40470 Düsseldorf (DE)
(72) Erfinder: Pahnke, Hans Joachim, D-4000 Düsseldorf-Lohausen (DE)
(74) Vertreter: König, Reimar, Dr.-Ing.

(56) Entgegenhaltungen:
- DE-A- 2 030 471
- DE-B- 2 207 717
- FR-A- 2 071 955
- FR-A- 2 072 109
- GB-A- 1 302 095

## Beschreibung

Die Erfindung betrifft eine hydraulisch angetriebene Schmiedemaschine mit vier sternförmig angeordneten Arbeitszylindern, die über Rohrleitungen mit je einer einen Vertikalhub ausführenden Kolbenpumpe verbunden sind, die zum Gleichlauf der Arbeitszylinder der Schmiedemaschine mechanisch oder elektrisch synchron angetrieben werden.

In der Praxis ist eine Zusammenfassung der Kolbenpumpen zu einem sogenannten Kurbeltreibapparat üblich (DE-PS 23 06 566), bei dem vier Treibkolben von einer einzigen Kurbelwelle und einem einzigen Antriebsmotor angetrieben werden. Es wurde bereits erkannt, daß Leckölverluste zu besonderen Maßnahmen zwingen, um zumindest beim Arbeitshub der Arbeitskolben der Schmiedemaschine über eine Hublagenkorrektur einen absoluten Gleichlauf der Arbeitskolben sicherzustellen (DE-PS 22 07 717 und die dort zitierte Literatur).

Durch die deutsche Offenlegungsschrift 20 30 471 ist es für eine Schmiedemaschine der obengenannten Art bekanntgeworden, für je zwei unmittelbar benachbarte Kolbentriebe ein jeweils ein Kolbenpumpenpaar umfassendes Pumpenaggregat seitlich am Maschinengehäuse anzuordnen und aufgrund der Nähe der Kolbentriebe zum Maschinengehäuse kürzere Verbindungsleitungen zwischen den Pumpenzylindern und den Zylinderräumen der Kolbentriebe zu erreichen; allerdings sind die Verbindungsleitungen dennoch unterschiedlich lang.

Die nach dem Stand der Technik bekanntgewordenen Maßnahmen zur Hublagenkorrektur der Arbeitszylinder der Schmiedemaschine erfordern einen erheblichen apparativen und steuerungstechnischen Aufwand und berücksichtigen nicht oder nur unzureichend den Einfluß der unterschiedlich langen Rohrleitungen zwischen einem Kurbeltreibapparat und den vier Arbeitszylindern der Schmiedemaschine. Bei Belastung der Schmiedemaschine tritt nämlich durch die Kompression des Hydraulikmittels in den Arbeitszylindern, in den Treibzylindern und in den Rohrleitungen ein Hubverlust auf, der bis zu 50% des theoretischen Arbeitshubes ausmachen kann. Bei den bisher bekanntgewordenen Ausführungen mit räumlicher Entfernung zwischen den Treibapparaten und der Schmiedemaschine spielt die Länge der Rohrleitung an sich bereits eine erhebliche Rolle, denn eine Rohrleitung kann das zehnfache Volumen des Hubvolumens eines Arbeitskolbens aufnehmen.

Der Erfindung liegt die Aufgabe zugrunde, den durch die Länge von Rohrleitungen zwischen Treibapparat bzw. Kolbenpumpe und dem zugehörigen Arbeitszylinder der Schmiedemaschine bedingten Hubverlust zu minimieren, so daß die Anforderungen an eine Hublagenkorrektur (auch wegen Leckverlusten) herabgesetzt werden.

Diese Aufgabe wird erfindungsgemäß durch eine Schmiedemaschine gemäß Anspruch 1 gelöst. Hierdurch ist die Voraussetzung dafür geschaffen, allein durch lagemäßige Zuordnung der Einzelpumpen, obwohl sie auf einem gemeinsamen Fundament aufgestellt sind, alle zu den Arbeitszylindern der Schmiedemaschine führenden Rohrleitungen gleich lang und so kurz wie möglich auszuführen.

Obwohl die sternförmige Verteilung der vier Arbeitszylinder einer Schmiedemaschine auch so sein kann, daß die Arbeitszylinder paarweise in einer senkrechten und in einer waagerechten Ebene angeordnet sind, ist es in der Praxis vorherrschend, die Arbeitszylinder paarweise gegenüberliegend in zwei sich kreuzenden Schrägebenen anzuordnen. Für diesen Fall sieht die Erfindung vor, daß die Kolbenpumpen paarweise in der Nähe von zwei in der senkrechten Projektion übereinanderliegenden Arbeitszylindern der Schmiedemaschine angeordnet sind. Von der einen Kolbenpumpe eines Pumpenpaares geht dann eine Rohrleitung schräg aufwärts zu dem obenliegenden Arbeitszylinder, wogegen die Rohrleitung für den unteren Arbeitszylinder von der anderen Kolbenpumpe schräg abwärts verläuft. Die beiden Rohrleitungen sind gleich lang, weil die pumpenseitigen Rohrleitungsanschlüsse in der waagerechten Mittenebene der Schmiedemaschine liegen.

Obwohl eine Sychronisation der Antriebe der Kolbenpumpen über eine "elektrische Welle" nicht ausgeschlossen sein soll, wird im Rahmen der Erfindung eine mechanische Synchronisation der Pumpenantriebe bevorzugt. Hierzu sieht die Erfindung einen gemeinsamen Antriebsmotor in der quer zur Schmiedeachse verlaufenden senkrechten Mittenebene der Schmiedemaschine vor, dem ein leistungsverzweigendes Getriebes mit zwei im waagerechten Abstand voneinanderliegenden Abtriebswellen nachgeordnet ist, an die je zwei Kolbenpumpen unter Zwischenschaltung von Zwischenwellen angeschlossen sind.

In der Zeichnung ist ein Ausführungsbeispiel des Erfindungsgegenstandes dargestellt, und zwar zeigen:
- Fig. 1: eine schaubildliche Darstellung der Anordnung , von vier Kolbenpumpen nebst gemeinsamem Antrieb in Relation zu einer schematisch dargestellten Schmiedemaschine,
- Fig. 2: eine Draufsicht der Anordnung von Fig. 1, und
- Fig. 3: eine Ansicht in Pfeilrichtung A von Fig. 2.

Die in Fig. 1 dargestellte Schmiedemaschine umfaßt vier Arbeitszylinder 1, 2, 3 und 4, die paarweise gegenüberliegend in zwei sich kreuzenden Schrägebenen angeordnet sind und mit ihren Kolben auf schwenkbar gelagerte Schmiedesättel 1a, 2a, 3a und 4a einwirken. Aus der Draufsicht von Fig. 2 ist ersichtlich, daß jeweils zwei Arbeitszylinder 1, 2 bzw. 3, 2 in der senkrechten Projektion übereinanderliegen. Von den vier in stehender Bauart ausgeführten Kolbenpumpen 5,6, 7 und 8 sind die Kolbenpumpen 5 und 8 in nächster Nähe der Arbeitszylinder 1,2 aufgestellt (Fig. 2), wogegen die Kolbenpumpen 6 und 7 den beiden Arbeitszylindern 3,4 lagemäßig zugeordnet sind. Wie am besten aus Fig. 1 ersichtlich, sind die Kolbenpumpen über Rohrleitungen 9, 10, 11 und 12 mit den Arbeitszylindern 1 bis 4 verbunden, wobei die Rohrleitungen von pumpenseitigen Rohrleitungsanschlüssen 13, 14, 15 und 16 ausgehen.

Wie die Seitenansicht von Fig. 3 zeigt, sind die Kolbenpumpen 5 bis 8 auf einem gemeinsamen Fundament F so tief aufgestellt, daß ihre obenliegenden Rohrleitungsanschlüsse 13,14 bzw. 15, 16 in der waagerechten Mittenebene M der Schmiedemaschine liegen. Die zu den Arbeitszylindern 1 bis 4 führenden Rohrleitungen 9, 10, 11 und 12 sind als gerade Striche dargestellt und verdeutlichen, daß diese Rohrleitungen wegen der paarweise symmetrischen Anordnung von Arbeitszylindern zu pumpenseitigen Rohrleitungsanschlüssen unter sich die gleiche Länge haben und auch so kurz wie möglich sind.

Der mechanisch synchronisierte Antrieb für alle Kolbenpumpen besteht aus einem gemeinsamen Antriebsmotor 18 mit einem leistungsverzweigenden Getriebe 17, das nach Fig. 1 aus einem mittleren Stirnrad 19 besteht, an das sich nach rechts ein Zwischen-Stirnrad 20 und ein Abtriebs-Stirnrad 21 anschließt, das eine Abtriebswelle 22 hat, die die Kolbenpumpe 6 antreibt und zu einer Zwischenwelle 23 verlängert ist, die die Kolbenpumpe 5 antreibt. Zur anderen Seite hin steht das mittlere Stirnrad 19 mit einem Zwischen-Stirnrad 24 und dieses mit einem Abtriebs-Stirnrad 25 in Verbindung, von dem aus über die Abtriebswelle 26 und die Zwischenwelle 27 die Kolbenpumpen 7 und 8 angetrieben sind. Der Antriebsmotor 18 ist in der quer zur Schmiedeachse verlaufenden senkrechten Mittenebene S angeordnet, so daß über das leistungsverzweigende Getriebe 17 mit seitenweise gleichen Stirnrädern der erforderliche Abstand der beiden Abtriebswellen 22, 26 bzw. der Zwischenwellen 23, 27 eingestellt werden kann.

## Patentansprüche

1. Hydraulisch angetriebene Schmiedemaschine mit vier sternförmig angeordneten Arbeitszylindern (1 bis 4), die über Rohrleitungen (9 bis 11) mit je einer einen Vertikalhub ausführenden Kolbenpumpe verbunden sind, die zum Gleichlauf der Arbeitszylinder der Schmiedemaschine mechanisch oder elektrisch synchron angetrieben werden, gekennzeichnet durch als Einzelpumpen um die Schmiedemaschine herum verteilt in stehender Bauart derart angeordnete Kolbenpumpen (5 bis 8), daß alle pumpenseitigen Rohrleitungsanschlüsse (13 bis 16) in der waagerechten Mittenebene (M) der Schmiedemaschine liegen.

2. Schmiedemaschine nach Anspruch 1, bei der die Arbeitszylinder paarweise gegenüberliegend in zwei sich kreuzenden Schrägebenen angeordnet sind, dadurch gekennzeichnet, daß die Kolbenpumpen (5 bis 8) paarweise in der Nähe von zwei in der senkrechten Projektion übereinanderliegenden Arbeitszylindern (1,2 bzw. 3,4) der Schmiedemaschine angeordnet sind.

3. Schmiedemaschine nach Anspruch 2 mit mechanischer Synchronisation der Pumpenantriebe, dadurch gekennzeichnet, daß ein gemeinsamer Antriebsmotor (18) in der quer zur Schmiedeachse verlaufenden senkrechten Mittenebene (S) der Schmiedemaschine angeordnet ist, dem ein leistungsverzweigendes Getriebe (17) mit zwei im waagerechten Abstand voneinander liegenden Abtriebswellen (22,26) nachgeordnet ist, an die je zwei Kolbenpumpen (5,6 bzw. 7,8) unter Zwischenschaltung von Zwischenwellen (23,27) angeschlossen sind.

## Claims

1. A hydraulic forging machine having four radially arranged working cylinders (1 to 4) that are connected by pipelines (9 to 11) to respective piston pumps performing vertical strokes that are driven with mechanical or electrical synchronization to operate the working cylinders of the forging machine synchronously, characterised by upright piston pumps (5 to 8) distributed as individual pumps around the forging machine in such a way that all the pipeline connections (13 to 16) on the pump side lie in the horizontal centre plane (M) of the forging machine.

2. A forging machine according to claim 1, wherein the working cylinders are arranged opposite to one another in pairs in two intersecting inclined planes, characterised in that the piston pumps (5 to 8) are arranged in pairs near two working cylinders (1, 2 and 3, 4 respectively) of the forging machine, lying one above the other in the vertical projection.

3. A forging machine according to claim 2 having mechanical synchronisation of the pump drives, characterised in that a common driving motor (18) is located in the vertical centre plane (S) of the forging machine running transverse to the forging axis, followed by a power-dividing gear unit (17) having two working shafts (22, 26) spaced apart from one another horizontally to each of which two piston pumps (5, 6 and 7, 8 respectively) are connected with intermediate shafts (23, 27) between them.

## Revendications

1. Machine à forger à commande hydraulique qui comprend quatre vérins de travail (1 à 4) qui sont disposés en étoile et qui sont reliés, par l'intermédiaire de canalisations tubulaires (9 à 11), à autant de pompes à piston à course verticale qui, pour assurer le synchronisme des vérins de travail de la machine à forger, sont commandées mécaniquement ou électriquement d'une manière synchrone, caractérisée par des pompes à piston (5 à 8) montées séparément à poste fixe et réparties autour de la machine à forger de telle manière que tous les raccords de canalisations tubulaires (13 à 16) situés de côté des pompes se trouvent dans le plan médian horizontal (M) de la machine à forger.

2. Machine à forger selon la revendication 1, dans laquelle les vérins de travail, opposés par paires, sont disposés dans deux plans obliques qui se coupent, caractérisée en ce que les pompes à piston (5 à 8) sont disposées par paires à proximité de deux vérins de travail (1, 2 ou 3, 4) de la machine à forger qui sont superposés en projection verticale.

3. Machine à forger selon la revendication 2 qui comporte une synchronisation mécanique des commandes des pompes, caractérisée en ce qu'un moteur de commande commun (18) est disposé dans le plan médian vertical (S) de la machine à forger qui est orienté transversalement par rapport à l'axe de forgeage et qui est suivi par un mécanisme (17) de subdivision de puissance qui comporte deux arbres entraînés (22, 26) qui sont située à une certaine distance l'un de l'autre dans le sens horizontal et à chacun desquels deux pompes à piston (5, 6 ou 7, 8) sont reliées avec intercalation de deux arbres intermédiaires (23, 27).
